# EUROPÄISCHE PATENTSCHRIFT

(11) **EP 0 783 828 B1**
(45) Veröffentlichungstag und Bekanntmachung des Hinweises auf die Patenterteilung: **20.06.2001**
(21) Anmeldenummer: 95930460.1
(22) Anmeldetag: 16.08.1995
(51) Int. Cl.: H04R 25/00

(54) **HÖRHILFSGERÄT**
HEARING AID
APPAREIL DE CORRECTION AUDITIVE

(30) Priorität: 29.09.1994 DE 9415594 U
(43) Veröffentlichungstag der Anmeldung: 16.07.1997
(73) Patentinhaber: TOPHOLM & WESTERMANN APS, DK-3500 Vaerloese (DK)
(72) Erfinder: TOPHOLM, Jan, DK-2840 Holte (DK)
(74) Vertreter: Böhmer, Hans Erich, Dipl.-Ing.
(86) Internationale Anmeldenummer: EP9503231
(87) Internationale Veröffentlichungsnummer: WO9610321

(56) Entgegenhaltungen:
- AT-B- 389 611
- DE-A- 3 505 390
- US-A- 5 201 007
- US-A- 5 201 008

## Beschreibung

Die Erfindung betrifft ein Hörhilfsgerät, insbesondere ein Im-Ohr-Hörhilfsgerät mit einem ein Mikrofon, ein Übertragungsteil zur Signalverarbeitung und einen Ausgangswandler enthaltenden Gehäuse, sowie mit einem eine Batterie enthaltenden Batteriefach und einem das Batteriefach verschließenden, am Gehäuse angelenkten Deckel oder mit einer am Gehäuse angelenkten Batterielade.

Bei der Konstruktion solcher Hörhilfsgeräte treten zwei Probleme auf, die immer wieder zu Schwierigkeiten führen.

Einmal sollen die Im-Ohr-Hörgeräte so klein wie möglich sein, vor allem aus kosmetischen Gründen.

Zum anderen soll eine möglichst große Vielfalt von Bedienungsmöglichkeiten und Merkmalen vorgesehen sein. Wenn man dann ohne Fernbedienung auskommen will, stellt dies ein fast unlösbares Problem dar.

Insbesondere fehlt es bei den kleiner und kleiner werdenden Hörhilfsgeräten an ausreichendem Platz für die Unterbringung von Betätigungsorganen für die Lautstürke, für Höhen- oder Tiefenabsenkung, für Ausgangsschalldruck oder gar für die Auswahl verschiedener Übertragungscharakteristika oder einen Umschalter vom Mikrofon auf die Telefonspule.

Dies ist bei Im-Ohr-Hörhilfsgeräten besonders kritisch, weil die Batterieabdeckung oft einen sehr großen Teil des dem Benutzer beim Tragen des Hörhilfsgerätes zugänglichen Oberflächenbereichs einnimmt.

Allerdings sind Batterieabdeckungen mit Ein-Ausschalter seit langem bekannt.

Zum Stand der Technik ist aus der DE-35 05 390 ein Im-Ohr-Hörgerät mit einer Frontplatte und einem an diese anschließenden Gehäuse mit einem verschwenkbaren Deckel bekannt, der an seiner Innenseite eine Ausnehmung mit den Abmessungen mindestens eines Teils der Batterie sowie eine den Deckel durchdringende Bohrung aufweist, die von einem von außen betätigbaren Druckknopf durchsetzt ist, der auf der Oberseite der Batterie aufliegt. Unter der Batterie, die durch den Druckknopf in achsialer Richtung gegen eine gewisse federnde Vorspannung verschiebbar ist, befindet sich eine in achsialer Richtung gegen den Deckel vorgespannte isolierende Membrane, die an ihrer Unterseite eine metallische Kontaktpille aufweist, die zwei Kontaktfahnen gegenüberliegt. Durch Druck auf den Druckknopf wird die Batterie in achsialer Richtung relativ zum Deckel verschoben und drückt die Membrane und damit die Kontaktpille gegen die gegenüberliegenden Kontaktfahnen und schließt damit den Kontakt des dadurch gebildeten Druckschalters.

Außerdem ist dort erwähnt, daß mit Hilfe einer bistabilen Kippschaltung zwischen zwei voreingestellten Lautstärken umgeschaltet werden kann, oder daß mit Hilfe eines Zählers die Lautstärke erhöht oder verringert werden kann.

Diese bekannte Konstruktion ist jedoch in einem Maße aufwendig und kompliziert, daß dadurch die angestrebte oder realisierbare Verkleinerung des Gerätes in Frage gestellt erscheint.

Ferner ist aus der US-A 5.201.008 ein im Ohr zu tragendes Hörhilfsgerät üblicher Bauart bekannt, bei welchem die Verstärkung über einen Lautstärkesteller einstellbar ist, der durch eine Öffnung in einem eine Batterie verschließenden, am Gehäuse angelenkten Deckel für den Benutzer zugänglich ist. Stattdessen soll die Einstellung der Lautstärke auch über einen Druckknopf möglich sein, der ebenfalls durch die Öffnung des Deckels zugänglich sein soll.

Die vorliegende Erfindung geht zur Erzielung einer größeren Anzahl von Einstellmöglichkeiten bei einem Hörhilfsgerät der eingangs genannten Art einen einfacheren, wesentlich eleganteren Weg, um neben dem normalen Einschalten des Gerätes durch die Batterieabdeckung eine Vielzahl von Funktionen des Hörhilfsgerätes in einfacher Weise aktivieren zu können.

Um dies zu verwirklichen, zeichnet sich das erfindungsgemäß aufgebaute Hörhilfsgerät durch eine durch Druck auf den in Schließstellung befindlichen Deckel oder die in Schließstellung befindliche Batterielade selbst und unmittelbar betätigbare Kontaktanordnung sowie durch eine dadurch für eine Vielzahl von Funktionen des Hörhilfsgerätes aktivierbare elektronische Steuerlogik aus.

Vorzugsweise ist die Anordnung dabei so getroffen, daß die Kontaktanordnung durch eine federbelastete, über die normale Schließstellung hinausgehende Bewegung des Deckels oder der Batterielade betätigbar ist.

Weitere Merkmale der Erfindung sind den weiteren Ansprüchen im einzelnen zu entnehmen.

Die Erfindung wird nunmehr anhand von Ausführungsbeispielen in Verbindung mit den beigefügten Zeichnungen im einzelnen erläutert.

In den Zeichnungen zeigt:
- Fig. 1: ein erstes Ausführungsbeispiel der Erfindung,
- Fig. 2: ein anderes Ausführungsbeispiel der Erfindung und
- Fig. 3: ein weiteres Ausführungsbeispiel der Erfindung.

In Fig. 1 ist rein schematisch ein Hörhilfsgerät, beispielsweise ein Im-Ohr-Hörhilfsgerät 1 gezeigt, in dem neben der üblichen zwischen Mikrofon und Hörer angeordneten Verstärkerschaltung, einem Übertragungsteil 2 in dem Gehäuse 3 neben der in einem Batteriefach enthaltenen Batterie 4, das durch einen am Gehäuse angelenkten Deckel 5 verschließbar ist, eine elektronische Steuerlogik 6 vorgesehen ist, die durch Druck auf den in seiner Schließstellung befindlichen Deckel über eine Kontaktanordnung 7 aktivierbar ist.

Zu diesem Zweck ist der Deckel 5 an seiner Innenseite mit einer metallisch leitenden Verbindung 8 versehen, die einerseits über einen vorzugsweise federnden Kontakt mit einem Pol der Batterie leitend verbunden ist. Dieser federnde Kontakt 9 liegt beispielsweise auf der Oberfläche der Batterie 4 an.

Diese metallisch leitende Verbindung 8 ist außerdem mit einem der Spannungsversorgung der Steuerlogik dienenden Eingangsklemme 10 leitend verbunden. Außerdem weist die metallisch leitende Verbindung 8 an ihrer Vorderseite, am Rand des Deckels angeordnet, einen Schließkontakt 11 auf.

Der andere Pol der Batterie ist über einen Kontakt 20 mit der anderen der Stromversorgung der Steuerlogik dienenden Eingangsklemme 12 leitend verbunden.

Am oberen Rand des Gehäuses ist dem Schließkontakt 11 gegenüber ein Kontakt 13 vorgesehen, der mit einem Steuereingang 14 der Steuerlogik leitend verbunden ist.

Im Normalbetrieb des Hörgerätes sind die Kontakte 11 und 13 voneinander getrennt. Durch eine Uber die Schließstellung des Deckels 5 hinausgehende, durch Druck auf den Deckel bewirkte Bewegung schließen die Kontakte 11 und 13, wodurch die Steuerlogik aktiviert wird.

Diese Steuerlogik kann eine Anzahl von verschiedenen programmierten Übertragungscharakteristika enthalten. Außerdem könnte man auch daran denken, weitere Kriterien wie Lautstärke, Ausgangsschalldruck, Höhenabsenkung oder Tiefenabsenkung dadurch zu aktivieren. Eine dafür denkbare Möglichkeit besteht darin, den Kontakt 11, 13 mehrfach mit unterschiedlicher Dauer zu betätigen, wodurch sich eine Vielzahl von Aktivierungsmöglichkeiten ergäben.

Das in Fig. 2 dargestellte Ausführungsbeispiel der Erfindung zeigt ein Hörhilfsgerät, vorzugsweise ein Im-Ohr-Hörhilfsgerät mit einer Batterielade 5a, die ebenfalls durch Druck, vorzugsweise gegen eine Federwirkung, über ihre normale Schließstellung hinaus für die Aktivierung der Steuerelektronik bewegt werden kann. Man erkennt wiederum in dem Gehäuse 3 das angedeutete normale Hörgerät und die darüberliegende Steuerelektronik. Selbstverständlich wird man im Normalfall die gesamte Elektronik des Hörgerätes, also auch einschließlich der neuen Steuerelektronik 6 in einer einzigen hochintegrierten Schaltung unterbringen.

In dem hier gezeigten Ausführungsbeispiel sind die beiden Pole der Batterie 4 über Anschlußkontakte 9a bzw. 20a mit den der Spannungsversorgung dienenden Eingangsklemmen der Steuerelektronik, den Eingangsklemmen 10 und 12, leitend verbunden. Ferner ist eine Kontaktanordnung vorgesehen, deren einer Kontakt 15 einen gewissen Abstand von dem zweiten Kontakt 16 aufweist. Vorzugsweise ist der erste Kontakt 15 federnd ausgebildet. Der Kontakt 15 ist mit dem Steuereingang 14 der Steuerelektronik leitend verbunden, während der Kontakt 16 mit einem weiteren Steuereingang 17 leitend verbunden ist.

Durch eine über die normale Schließstellung durch Druck auf die Batterielade erzeugte Bewegung hinaus kann dann die Steuerelektronik über das Schließen der Kontakte 15, 16 aktiviert werden. Dazu ist zu bemerken, daß der Kontakt 15 an der isolierenden Außenseite der Batterielade 5a anliegt, also weder mit dem einen noch mit dem anderen Pol der Batterie in Verbindung steht. D.h., daß die Steuerelektronik derart ausgebildet sein muß, daß die Aktivierung durch Schließen der Kontakte 15, 16 eingeleitet wird.

Das in Fig. 1 zur Betätigung Gesagte gilt im gleichen Maße auch für die Ausführungsform gemäß Fig. 2.

Fig. 3 zeigt eine ähnliche Ausführungsform der Erfindung wie Fig. 2, wobei gleiche Teile mit gleichen Bezugszeichen versehen sind und einer weiteren Erläuterung im wesentlichen nicht bedürfen.

Der eine Pol der Batterie ist über den Anschlußkontakt 20a mit der einen der Spannungsversorgung der Steuerlogik 6 dienenden Eingangsklemme 12 verbunden.

Zur Spannungsversorgung der anderen Eingangsklemme 10 der Steuerlogik 6 ist ein vorzugsweise federnd ausgebildeter Kontakt 18 einer Kontaktanordnung 18, 19 vorgesehen, wobei der Kontakt 18 an der den anderen Pol der Batterie bildenden metallischen Außenfläche anliegt. Der zweite Kontakt 19 der Kontaktanordnung ist mit dem Steuereingang 14 der Steuerlogik 6 verbunden.

Die Betätigung, d.h. die Aktivierung der Steuerlogik erfolgt dabei in genau der gleichen Weise wie in Fig. 2. Durch Druck auf die Batterielade 5a gegen einen gewissen Federdruck lassen sich die Kontakte 18, 19 schließen, wodurch die Aktivierung der Steuerlogik bewirkt wird.

Wie bereits im Zusammenhang mit Fig. 1 dargelegt, kann auch hier durch mehrfache Betätigung der Kontaktanordnung 18, 19 mit unterschiedlicher Dauer eine Reihe von verschiedenen Funktionen des Hörhilfsgerätes ausgelöst werden.

Es ist somit offensichtlich, daß durch diese relativ einfache Konstruktion eines Hörhilfsgerätes mittels einer zusätzlich vorgesehenen Steuerlogik über die einfache oder mehrfache Betätigung einer zusätzlichen Kontaktanordnung verschiedene Funktionen des Hörhilfsgerätes aktiviert werden können.

## Patentansprüche

1. Hörhilfsgerät (1) mit einem ein Mikrofon, ein Übertragungsteil (2) zur Signalverarbeitung und einen Ausgangswandler enthaltenden Gehäuse (3), sowie mit einem eine Batterie (4) enthaltenden Batteriefach und einem das Batteriefach verschließenden, am Gehäuse angelenkten Deckel (5) oder mit einer am Gehäuse angelenkten Batterielade (5a), gekennzeichnet durch eine durch Druck auf den in Schließstellung befindlichen Deckel (5) oder die in Schließstellung befindliche Batterielade (5a) selbst und uhmittelbar betätigbare Kontaktanordnung (7), sowie durch eine dadurch für eine Vielzahl von Funktionen des Hörhilfsgerätes aktivierbare elektronische Steuerlogik (6).

2. Hörhilfsgerät nach Anspruch 1, dadurch gekennzeichnet, daß die Kontaktanordnung (7) durch eine federbelastete, über die normale Schließstellung hinausgehende Bewegung des Deckels oder der Batterielade (5a) aktivierbar ist.

3. Hörhilfsgerät nach Anspruch 1, dadurch gekennzeichnet, daß die Oberkante des Gehäuses für eine über die Schließstellung des Gerätes hinausgehende Bewegung des Deckels (5) oder der Batterielade (5a) entsprechend abgesetzt ist .

4. Hörhilfsgerät nach Anspruch 1 bis 3, dadurch gekennzeichnet, daß der Deckel (5) oder die Batterielade (5a) selbst für eine Bewegung über die normale Schließstellung hinaus federnd vorgespannt ist.

5. Hörhilfsgerät nach Anspruch 1 bis 3, dadurch gekennzeichnet, daß der Deckel an seiner Innenseite eine metallisch leitende Verbindung (8) aufweist, die über einen vorzugsweise federnden Kontakt (9) an einem Pol der Batterie (4) anliegt, und außerdem mit einer ersten Eingangsklemme (10) für die Spannungsversorgung der Steuerlogik (6) sowie mit einem am Rand des Deckels (5) angeordneten Schließkontakt (11) verbunden ist, daß ferner der andere Pol der Batterie mit einer zweiten der Spannungsversorgung der Steuerlogik (6) dienenden Eingangsklemme (12) elektrisch leitend verbunden ist, und daß am Gehäuse (3) ein dem Schließkontakt (11) gegenüberliegender Kontakt (13) vorgesehen ist, der mit einem Steuereingang (14) der Steuerlogik (6) verbunden ist, so daß durch Druck auf den Deckel (5) über die Kontakte (11, 13) die Steuerlogik (6) aktivierbar ist.

6. Hörhilfsgerät nach einem der Ansprüche 1 bis 4, bei welchem die Batterielade (5a), in der die Batterie (4) angeordnet ist, ein- und ausschwenkbar ist, dadurch gekennzeichnet, daß die beiden Pole der Batterie über Anschlußkontakte (9a, 20a) mit den der Spannungsversorgung der Steuerlogik (6) dienenden Eingangsklemmen (10, 12) verbunden sind, daß ferner eine Kontaktanordnung (15, 16) vorgesehen ist, deren Kontakte (15, 16) mit Steuereingängen (14, 17) der Steuerlogik verbunden sind, wobei der eine der Kontakte (15) an der isolierenden Außenseite der Batterielade (5a) anliegt, und daß durch eine durch Druck auf die Batterielade mögliche, über die normale Schließstellung hinausgehende Bewegung der Batterielade (5a) die Steuerlogik durch Schließen der Kontakte (15, 16) der Kontaktanordnung aktivierbar ist.

7. Hörhilfsgerät nach Anspruch 1 bis 4, dadurch gekennzeichnet, daß die Batterielade (5a) mit der darin angeordneten Batterie (4) ein- und ausschwenkbar ist, daß ferner der eine Pol der Batterie über den Kontakt(20a) an einer der der Spannungsversorgung der Steuerlogik (6) dienenden Eingangsklemmen (10, 12) angeschlossen ist, daß ferner eine Kontaktanordnung (18, 19) vorgesehen ist, deren einer Kontakt (18) an der den anderen Pol bildenden metallischen Außenfläche der Batterie anliegt, während der andere Kontakt (19) mit dem Steuereingang (14) der Steuerlogik verbunden ist, und daß durch eine durch Druck auf die Batterielade (5a) mögliche, über die normale Schließstellung hinausgehende Bewegung der Batterielade (5a) die Steuerlogik durch Schließen der Kontakte (18, 19) der Kontaktanordnung aktivierbar ist.

8. Hörhilfsgerät nach Anspruch 6 oder 7, dadurch gekennzeichnet, daß der eine Kontakt (15 ; 18) der Kontaktanordnung (15, 16; 18, 19) federnd ausgebildet ist.

## Claims

1. Hearing aid (1) with a housing (3) containing a microphone, a transmission section (2) for signal processing and an output transducer, and with a battery compartment containing a battery (4) and with a cover (5) articulated on the housing and closing off the battery compartment, or with a battery holder (5a) articulated on the housing, characterized by a contact arrangement (7) which can be actuated directly and by pressure on the cover (5) in the closed position or by pressure on the battery holder (5a) itself in the closed position, and characterized by an electronic control logic (6) which can thereby be activated for a plurality of functions of the hearing aid.

2. Hearing aid in accordance with claim 1, characterized in that the contact arrangement (7) can be activated by a spring-loaded movement of the cover or of the battery holder (5a) beyond the normal closed position.

3. Hearing aid in accordance with claim 1, characterized in that the upper edge of the housing is accordingly offset to permit a movement of the cover (5) or of the battery holder (5a) beyond the normal closed position of the device.

4. Hearing aid in accordance with claims 1 to 3, characterized in that the cover (5) or the battery holder (5a) itself is spring-preloaded to permit a movement beyond the normal closed position.

5. Hearing aid in accordance with claims 1 to 3, characterized in that the cover has, on its inner side, a metallically conductive connection (8) which contacts one terminal of the battery (4) via a preferably resilient contact (9), is also connected to a first input terminal (10) for the power supply to the control logic (6), and is connected to a make contact (11) disposed on the edge of the cover (5), and in that the other terminal of the battery is electroconductively connected to a second input terminal (12) for the power supply to the control logic (6), and in that there is provided on the housing (3), opposite the make contact (11), a contact (13) which is connected to a control input (14) of the control logic (6) so that the control logic (6) can be activated via the contacts (11, 13) through pressure on the cover (5).

6. Hearing aid in accordance with one of claims 1 to 4, wherein the battery holder (5a), in which the battery (4) is disposed, can be pivoted in and out, characterized in that both the battery terminals are connected via connection contacts (9a, 20a) to the input terminals (10, 12) for the power supply to the control logic (6), and in that there is provided a contact arrangement (15, 16) whose contacts (15, 16) are connected to control inputs (14, 17) of the control logic, one of the contacts (15) lying against the insulating outer side of the battery holder (5a), and in that, by a movement of the battery holder (5a) beyond the normal closed position, made possible by pressure on the battery holder, the control logic can be activated by closure of the contacts (15, 16) of the contact arrangement.

7. Hearing aid in accordance with claims 1 to 4, characterized in that the battery holder (5a) can be pivoted in and out with the battery (4) disposed therein, and in that one battery terminal is connected via the contact (20a) to one of the input terminals (10, 12) for the power supply to the control logic (6), and in that there is provided a contact arrangement (18, 19), one contact (18) of which lies against the metal outer battery face serving as the other terminal, while the other contact (19) is connected to the control input (14) of the control logic, and in that, by a movement of the battery holder (5a) beyond the normal closed position, made possible by pressure on the battery holder (5a), the control logic can be activated by closure of the contacts (18, 19) of the contact arrangement.

8. Hearing aid in accordance with claim 6 or 7, characterized in that one contact (15; 18) of the contact arrangement (15, 16; 18, 19) is resilient in design.

## Revendications

1. Prothèse auditive (1) comportant un boîtier contenant un microphone, un transmetteur (2) pour le traitement du signal et un convertisseur de sortie (3), ainsi qu'un compartiment pile (4) contenant une pile (4) et un couvercle fermant le compartiment pile installé contre le boîtier (5) ou avec un module intégrant la pile (5a) installé dans le boîtier, caractérisé par la présence de contacts (7) directement accessibles par pression sur le couvercle (5) ou sur le module lui-même (5a), si ces derniers sont fermés, ainsi que par des commandes électroniques (6) activant les multiples fonctions de la prothèse auditive.

2. Prothèse auditive selon la revendication 1., caractérisée en ce que les contacts (7) peuvent être activés par une pression sur le couvercle (5) ou le module intégrant la pile (5a) au-delà de leur cran normal de fermeture, qui déclenche un mécanisme à ressort.

3. Prothèse auditive selon la revendication 1., caractérisée en ce que l'arête supérieure du boîtier est décalée pour permettre au couvercle (5) ou au module intégrant la pile (5a) d'effectuer un mouvement de dépassement du cran normal de fermeture.

4. Prothèse auditive selon les revendications 1. à 3., caractérisée en ce que le couvercle (5) ou le module intégrant la pile (5a) est précontraint afin de leur permettre de se déplacer, par un mouvement de ressort, au-delà du cran normal de fermeture.

5. Prothèse auditive selon les revendications 1. à 3., caractérisée en ce que la face interne du couvercle comporte une liaison métallique conductrice, raccordée à un pôle de la pile par le biais d'un contact (9) de préférence à ressort, et qui est en outre reliée à une première borne d'entrée (10) pour l'alimentation électrique des commandes électroniques (6) ainsi qu'à un contact de fermeture (11) situé sur le rebord du couvercle (5), caractérisée en outre en ce que l'autre pôle de la pile est relié par conduction électrique à une deuxième borne d'entrée (12) d'alimentation électrique des commandes électroniques (6), et en ce que le boîtier (3) est muni d'un contact (13) situé en face du contact de fermeture (11) et qui est relié à l'entrée de commande (14) de l'électronique de commande (6), de sorte que les commandes puissent être activées au moyen d'une pression sur le couvercle (5) ou sur le module lui-même (5a).

6. Prothèse auditive selon les revendications 1. à 4., dont le module intégrant la pile (5a), dans lequel se trouve la pile (4), peut basculer, caractérisée en ce que les deux pôles de la pile sont reliés aux bornes d'entrée (10, 12) d'alimentation électrique des commandes électroniques (6), par le biais de contacts de raccordement (9a, 20a), caractérisée en outre en ce qu'elle est équipée d'un ensemble de contacts (15, 16), lesquels contacts (15, 16) sont reliés aux entrées de commande (14, 17) de l'électronique, l'un des contacts (15) étant situé contre la face externe isolante du module intégrant la pile (5a), et caractérisée en ce qu'une pression sur ce module (5a) au-delà du cran normal de fermeture permet d'activer les commandes électroniques par fermeture des contacts (15, 16).

7. Prothèse auditive selon les revendications 1. à 4., caractérisée en ce que le module intégrant la pile (5a) contenant la pile (4) peut basculer, caractérisé en outre en ce que l'un des pôles de la pile est relié à l'une des bornes d'entrée (10, 12) d'alimentation électrique de l'électronique de commande (6) par le biais d'un contact (20a), caractérisée en ce qu'elle est munie d'un ensemble de contacts (18, 19), dont l'un de ces contacts (18) est situé contre la surface métallique de la pile qui en constitue l'autre pôle, tandis que l'autre contact (19) est relié à l'entrée de commande (14) de l'électronique, et caractérisée en ce que les commandes peuvent être activées par une pression sur le module intégrant la pile (5a) au-delà du cran normal de fermeture par fermeture des contacts (18, 19).

8. Prothèse auditive selon les revendications 6. à 7., caractérisée en ce que l'un des contacts (15 ; 18) de l'ensemble de contacts (15, 16; 18, 19) est monté sur ressort.
